# EUROPÄISCHE PATENTSCHRIFT

(11) **EP 1 449 965 B1**
(45) Veröffentlichungstag und Bekanntmachung des Hinweises auf die Patenterteilung: **07.05.2008**
(21) Anmeldenummer: 03026486.5
(22) Anmeldetag: 20.11.2003
(51) Int. Cl.: E02D 3/074

(54) **Schwingungserregervorrichtung zur Bodenverdichtung**
Actuator of vibrations for compacting soil
Vibreur pour compaction du sol

(30) Priorität: 18.02.2003 DE 10306791
(43) Veröffentlichungstag der Anmeldung: 25.08.2004
(73) Patentinhaber: BOMAG GmbH, 56154 Boppard (DE)
(72) Erfinder: Laugwitz, Niels, 56075 Koblenz (DE)
(74) Vertreter: Lang, Friedrich

(56) Entgegenhaltungen:
- WO-A-94/01225
- CH-A- 485 920
- DE-A1- 19 547 043
- DE-A1- 19 920 348
- DE-A1- 19 943 391
- DE-U1- 29 723 617

## Beschreibung

Die Erfindung betrifft eine Schwingungserregervorrichtung zur Verwendung in einer Bodenverdichtungsmaschine, wie zum Beispiel einer Rüttelplatte oder einer Walze, mit einer Schwingungserregervorrichtung, einem ersten Unwuchtwellenpaar und einer Kippmoment-Ausgleichsvorrichtung.

Herkömmliche Bodenverdichtungsmaschinen, beispielsweise reversierbare Vibrationsplatten sowie Vibrationswalzen, sind zur Erzeugung von gerichteten Schwingungen mit einem gegenläufigen Unwuchtwellenpaar ausgestattet. Die Unwuchten der beiden Wellen rotieren synchron aber mit entgegengesetzter Drehrichtung. Durch Phasenverschiebung kann eine gewünschte, gerichtete Schwingungsrichtung eingestellt werden und eine gerichtete Vorwärtsoder Rückwärtsbewegung der Bodenverdichtungsmaschine erzeugt werden.

Je nach Phasenlage der Unwuchten wird jedoch ein periodisch wechselndes Kippmoment erzeugt. Dieses Kippmoment tritt auf, weil die einzelnen Unwuchten verschiedene Drehachsen haben. Dadurch greift die resultierende Fliehkraft zweier Unwuchtwellen im Verlauf einer Umdrehung stets an einem anderen Punkt an. Die Richtung der resultierenden Kraft bleibt zwar gleich, aber der wirksame Hebelarm und die Größe der Kraft ändern sich. Dieses Kippmoment ist unerwünscht, da es sich nachteilig auf das Bewegungsverhalten der Bodenverdichtungsmaschine auswirkt.

Aus DE 297 23 617 U1 ist eine Vibrationsplatte bekannt, die zur Unterdrückung eines derartigen Kippmomentes eine Kippmoment-Ausgleichsvorrichtung aufweist. Sie beinhaltet eine zentrale Unwuchtwelle zwischen einem Unwuchtwellenpaar. Die Unwuchtmasse der zentralen Unwuchtwelle ist so groß wie die gesamte Unwuchtmasse des Unwuchtwellenpaares. Die zentrale Unwuchtwelle dreht sich gegenläufig zu dem gleichsinnig drehenden Unwuchtwellenpaar, wobei die Drehzahl aller Unwuchtwellen synchron ist. Durch diese Anordnung tritt kein unerwünschtes Kippmoment auftritt.

Aufgabe der vorliegenden Erfindung ist es, eine Bodenverdichtungsmaschine der Eingangs genannten Art zu verbessern und eine einfache und preiswerte Alternative zur bisher bekannten Kippmoment-Ausgleichsvorrichtung zur Verwendung in einer Bodenverdichtungsmaschine zu schaffen.

Diese Aufgabe wird dadurch gelöst, dass als Kippmoment-Ausgleichsvorrichtung in Achsrichtung neben dem ersten Unwuchtwellenpaar ein zweites Unwuchtwellenpaar angeordnet ist. Dabei drehen das erste und das zweite Unwuchtwellenpaar gegenläufig und diagonal gegenüberliegende Unwuchtwellen rotieren gleichsinnig.

Die Erfindung hat den Vorteil, dass sich unerwünschte Kraftkomponenten und Drehmomente gegenseitig aufheben, so dass keine Kippmomente auftreten.

Ein weiterer Vorteil der Erfindung ist, dass der Schwingungserreger aus gleichartigen Komponenten einfach und symmetrisch aufgebaut ist, so dass Kostenvorteile erzielt werden. Da die Gesamtunwuchtmasse sich auf vier Wellen verteilt, kann die Gesamtunwuchtmasse erhöht werden oder die Unwuchtwellen können kleiner dimensioniert werden.

Die Unwuchtwellen müssen dabei nicht paarweise fluchtend nebeneinander liegen, sondern die Unwuchtwellen des einen Unwuchtwellenpaares können zu den Unwuchtwellen des anderen Unwuchtwellenpaares achsparallel bei kreuzweiser Symmetrie versetzt sein. Unter kreuzweiser Symmetrie wird hier eine Anordnung verstanden, bei welcher die diagonal gegenüberliegenden Unwuchtwellen zum Kreuzungspunkt ihrer Verbindungslinien paarweise symmetrisch angeordnet sind.

Der achsparallele Versatz kann innerhalb der gleichen Ebene erfolgen oder aus der Ebene heraus. Zum Beispiel könnte eine hintere linke Unwuchtwelle um einen gewissen Betrag nach oben versetzt sein. Dann müsste die vordere rechte Unwuchtwelle um denselben Betrag nach unten versetzt sein, um die erforderliche Symmetrie herzustellen. Es kann dabei ferner vorteilhaft sein, dass die Abstände der diagonal gegenüberliegenden Unwuchtwellen unterschiedlich sind.

Bei der erfindungsgemäßen Vorrichtung besteht die Möglichkeit, eine Lenkbewegung zu erzeugen, indem eine Unwuchtwelle in ihrer Phasenlage verändert wird.

Grundsätzlich können die diagonalen Unwuchtwellen separat angetrieben werden. Vorzugsweise sind die diagonalen Unwuchtwellen drehfest gekoppelt, zum Beispiel über ein Getriebe. Das hat den Vorteil, dass die diagonalen Unwuchtwellen den gleichen Drehsinn und die gleiche Drehgeschwindigkeit stets beibehalten und damit die Funktionsfähigkeit sowie den Kippmomentausgleich immer gewährleisten. Die Synchronisation wird noch weiter dadurch vereinfacht, dass alle Unwuchtwellen drehfest gekoppelt sind.

In einer zweckmäßigen Ausführungsform weist das Getriebe zwei verbundene Kronenräder und damit in Eingriff stehende Stirnräder an den Unwuchtwellen auf. Der Vorteil liegt hier darin, dass aus relativ wenigen, einfachen und bekannten Komponenten ein Getriebe geschaffen wird, das die Funktion der Vorrichtung sicherstellt.

Vorzugsweise ist das Getriebe mit einem einzigen Antrieb wirkungsverbunden. Das hat den Vorteil, dass die Funktionen gleicher Drehsinn und gleiche Drehzahlen der Unwuchtwellen beibehalten werden können und zusätzliche Antriebe eingespart werden.

Die Handhabung wird dadurch vereinfacht, dass jedes Unwuchtwellenpaar eine Unwuchtwelle mit veränderbarer Phasenlage aufweist. Bevorzugt ist ferner eine Synchronisiervorrichtung zur synchronen Verstellung der Phasenlage vorhanden. Sie kann entweder zur gleichsinnigen, gemeinsamen Phasenverstellung beider Unwuchtwellenpaare oder zur unabhängigen Phasenverstellung ausgebildet sein. Eine besonders bevorzugte Weiterbildung besteht darin, dass die Synchronisiervorrichtung einen hydraulisch arbeitenden Stromteiler aufweist.

Nachfolgend wird die Erfindung anhand von drei in der Zeichnung dargestellten Ausführungsbeispielen weiter erläutert. Es zeigen schematisch:
- Fig. 1: eine perspektivische Darstellung einer Schwingungserregervorrichtung mit zentralem, doppelten Kronenradgetriebe;
- Fig. 2: eine schematische Darstellung von einzelnen Phasenlagen der Unwuchten der Schwingungserregervorrichtung;
- Fig. 3: eine Seitenansicht eines zweiten Ausführungsbeispiels einer Schwingungserregervorrichtung; und
- Fig. 4: eine Draufsicht eines dritten Ausführungsbeispiels einer Schwingungserregervorrichtung.

Im einzelnen zeigt Fig. 1 eine von einem Antrieb 1 angetriebene ersten Schwingungserregervorrichtung einer Bodenverdichtungsmaschine bei der parallel zu einem ersten Unwuchtwellenpaar 2 in Achsrichtung seitlich versetzt ein gleichartiges zweites Unwuchtwellenpaar 3 als Kippmoment-Ausgleichsvorrichtung angeordnet ist.

Jedes Unwuchtwellenpaar 2, 3 umfasst zwei hintereinander und achsparallel ausgerichtete, sich gegenläufig drehende Unwuchtwellen 4, 5 bzw. 4', 5' mit gleichen Unwuchtmassen 9, 10, wobei die Unwuchtmassen 9, 10 eines Unwuchtwellenpaares 2, 3 zur Erzeugung phasenverschobener Fliehkräfte winkelversetzt angeordnet sind. Die Unwuchtwellenpaare 2, 3 liegen in der Weise nebeneinander, dass ihre Unwuchtwellen paarweise fluchten. Ferner liegen sich Unwuchtwellen gleicher Drehrichtung diagonal gegenüber. Gleichsinnig drehende Unwuchtwellen 4, 4' einerseits und gegenläufig drehende Unwuchtwellen 5, 5' andererseits haben bei Geradeausfahrt jeweils gleiche Phasenlage. Für eine Lenkbewegung sind die Phasenlagen unterschiedlich einstellbar.

Es liegt auf diese Weise eine Anordnung vor, bei welcher diagonal angeordnete Unwuchtwellen axial zu einer imaginären Mittelpunktsachse, die parallel zu den Unwuchtwellenachsen verläuft, gleichmäßig gegensinnig axial versetzt sind.

Die Unwuchtwellen 4, 4', 5, 5' sind durch ein formschlüssiges Kraftübertragungsmittel in der Weise drehfest miteinander gekoppelt, dass die Drehrichtungen und Phasenzuordnungen sichergestellt sind. Das Kraftübertragungsmittel ist im vorliegenden Beispiel als doppeltes Kronenradgetriebe 25 ausgebildet. Dessen drehfest verbundene Kronenräder 6 kämmen an beiden Seiten jeweils mit einem Stirnzahnrad 7 und einem gegenläufigen Stirnzahnrad 8. Die Stirnzahnräder 7 und 8 sind jeweils drehfest mit den Unwuchtwellen 4, 4' und 5, 5' verbunden. Der Antrieb 1 wirkt über die Unwuchtwelle 4 auf das Kronenradgetriebe. Die Unwuchtwellen 9, 10 werden von Lagerelementen 12, zum Beispiel Zylinderrollenlagern, gehalten.

Die diagonal gegenüberliegenden Unwuchten der Unwuchtwellen 5, 5' können in ihrer Phasenlage allein oder gemeinsam gegenüber den anderen Unwuchten verändert werden, indem die betreffenden Unwuchtmassen 10 auf ihren Unwuchtwellen 5, 5' winkelversetzt werden. Dazu dienen zwei hydraulisch betätigte Verdrehvorrichtungen 11, die an der Stirnseite der Unwuchtwellen 5, 5' angeordnet sind.

Werden die beiden diagonal gegenüberliegenden Unwuchtwellen 10 gleichzeitig in ihrer Phasenlage verstellt, so ändert sich die Richtung der resultierenden Fliehkraft. Damit ändert sich auch die Schwingrichtung und die Bodenverdichtungsmaschine bewegt sich vorwärts oder rückwärts. Wird nur eine der beiden Wellen 10 in ihrer Phasenlage verändert, stellt sich eine Lenkbewegung ein.

In Fig. 2 wird in dreidimensionaler, schematischer Darstellung die Arbeitsweise der Schwingungserregervorrichtung veranschaulicht. Dazu werden in Fig. 2 acht Phasenlagen a) bis h) der Unwuchten im Verlauf eines vollständigen Wellenumlaufs dargestellt. Ausgefüllte schwarze Punkte geben die jeweiligen Winkelpositionen der Unwuchtmassen 9, 10 wieder. Die Unwuchtmassen 9 drehen im Uhrzeigersinn, angezeigt durch den gebogenen Drehrichtungspfeil 13, und die Unwuchtmassen 10 drehen gegen den Uhrzeigersinn, angezeigt durch den Drehrichtungspfeil 14. Weiterhin sind die Unwuchtmassen 9, 10 eines Unwuchtwellenpaares 2 bzw. 3 jeweils um 90° phasenverschoben. Diagonal gegenüberliegende Unwuchtmassen haben gleiche Phase.

In der Darstellung sind die Fliehkräfte eines Unwuchtwellenpaares zu jeweils einer resultierenden Fliehkraft zusammengefasst und als ausgefüllter schwarzer Pfeil 15, 16 dargestellt. Die Pfeile 15, 16 sind jeweils im Angriffspunkt der resultierenden Fliehkraft angetragen und weisen jeweils in die Richtung, in die die resultierende Fliehkraft wirkt. Zusätzlich stellt die Länge des Pfeils die Größe der Kraft dar. Dabei bezeichnet der Pfeil 15 die resultierende Fliehkraft 15 des einen Unwuchtwellenpaars 2 und der Pfeil 16 die resultierende Fliehkraft 16 des anderen Unwuchtwellenpaars 3.

Die Ausgangslage gemäß Fig. 2a) zeigt den Beginn der Rotationsbewegung. Auf der hinteren Längsachse 18 rotiert die Unwucht 9 im Uhrzeigersinn um die Querachse 19. Die Unwucht 10 rotiert gegen den Uhrzeigersinn um die Querachse 20. Die resultierende Fliehkraft 15 des hinteren Unwuchtwellenpaars 2 greift im Schnittpunkt der Längsverbindungsachsen 18 und 19 an und wirkt schräg nach unten in x-z-Richtung, d.h. in Richtung auf den Untergrund. Ebenso gerichtet ist die resultierende Fliehkraft 16 der auf der vorderen Längsachse 17 befindlichen Unwuchten 9 und 10 des zweiten Unwuchtwellenpaars 3. Die resultierende Fliehkraft 16 greift im Schnittpunkt der Längsverbindungsachsen 17 und 20 an. Da beide resultierenden Fliehkräfte 15 und 16 gleich groß und parallel gerichtet sind, tritt kein Kippmoment auf.

In Fig. 2b) ist eine zweite Phase der Drehbewegung dargestellt, bei der die Unwuchtmassen um 45° in Drehrichtung versetzt sind. Die Fliehkräfte innerhalb eines jeden Unwuchtwellenpaares 2, 3 sind jeweils genau entgegengesetzt. Es entstehen zwar zwei gleich große Drehmomente 23, 24 um eine gedachte horizontale Mittelachse 22. Diese heben sich jedoch auf, da sie wegen der gegenläufigen Drehrichtungen der Unwuchtwellenpaare 2, 3 entgegengesetzt gerichtet sind. Im Ergebnis tritt daher kein Kippmoment parallel zu den Drehachsen der Unwuchten auf.

In Fig. 2c) sind die Unwuchten um weitere 45° in Drehrichtung versetzt. Es treten gleich gerichtete resultierende Fliehkräfte 15 und 16 gleicher Größe an den beiden Unwuchtwellenpaaren 2, 3 auf Sie sind im Vergleich zu der in Fig. 2a) gezeigten ersten Phase in Ihren Angriffspunkten diagonal versetzt. Die Wirkungsrichtung der beiden resultierenden Fliehkräfte verläuft schrägt nach oben.

Mit fortschreitender Rotation der Unwuchten 9, 10 und mit zunehmender Phasengleichheit der Unwuchten wandern die Angriffspunkte der resultierenden Fliehkräfte 15 und 16 auf die Mittelachse 22 zu, wie in Fig. 2d) gezeigt ist. Da sie gleich groß und gleichgerichtet sind, tritt kein Kippmoment auf.

In den weiteren Phasen, die in den Figuren 2e) bis 2h) veranschaulicht sind, wiederholen sich die vorstehend beschriebenen Zustände sinngemäß mit vertauschten Richtungen und Angriffspunkten der Fliehkräfte. Im Ergebnis bleibt es aber dabei, dass in keinem Fall ein Kippmoment parallel zu den Drehachsen der Unwuchten auftritt.

Bei den in Fig. 3 und 4 dargestellten zweiten und dritten Ausführungsbeispielen sind die Unwuchtwellen 4, 5 des einen Unwuchtwellenpaares 2 zu den Unwuchtwellen 4', 5' des anderen Unwuchtwellenpaares 3 achsparallel bei kreuzweiser Symmetrie versetzt. Die kreuzweise Symmetrie ergibt sich dadurch, dass die diagonal gegenüberliegenden Unwuchtwellen 4,4'; 5, 5' zum Kreuzungspunkt 30 ihrer Verbindungslinien 31, 32 paarweise symmetrisch angeordnet sind.

Fig. 3 veranschaulicht eine räumlich nach oben bzw. unten achsparallel versetzte Anordnung der diagonal gegenüberliegenden Unwuchtwellen 5, 5' zu den in einer Ebene liegenden anderen diagonal gegenüberliegenden Unwuchtwellen 4, 4'. Der Versatz Vo nach oben und der Versatz Vu nach unten sind gleich.

Beim vierten Ausführungsbeispiel gemäß Fig. 4 liegen alle Unwuchtwellen in einer Ebene und es sind die Abstände der jeweils diagonal gegenüberliegenden Unwuchtwellen 5, 5'; und 4, 4' unterschiedlich.

## Patentansprüche

1. Schwingungserregervorrichtung zur Verwendung in einer Bodenverdichtungsmaschine mit einem ersten Unwuchtwellenpaar (2) und mit einer Kippmoment-Ausgleichsvorrichtung (3)
**dadurch gekennzeichnet,**
**dass** als Kippmoment-Ausgleichsvorrichtung (3) in Achsrichtung neben dem ersten ein zweites Unwuchtwellenpaar (3) angeordnet ist, und dass die Unwuchtwellenpaare (3, 4) gegenläufig drehen und diagonal gegenüberliegende Unwuchtwellen (4, 4' ; 5, 5') gleichsinnig rotieren.

2. Schwingungserregervorrichtung gemäß Anspruch 1,
**dadurch gekennzeichnet, dass** die Unwuchtwellen (4, 5) des einen Unwuchtwellenpaares (2) mit den Unwuchtwellen (4', 5') des anderen Unwuchtwellenpaares (3) paarweise fluchten.

3. Schwingungserregervorrichtung gemäß Anspruch 1,
**dadurch gekennzeichnet, dass** die Unwuchtwellen (4, 5) des einen Unwuchtwellenpaares (2) zu den Unwuchtwellen (4', 5') des anderen Unwuchtwellenpaares (3) achsparallel bei kreuzweiser Symmetrie versetzt sind.

4. Schwingungserregervorrichtung gemäß Anspruch 3,
**dadurch gekennzeichnet, dass** die Abstände der diagonal gegenüberliegenden Unwuchtwellen (4, 4'; 5, 5') unterschiedlich sind.

5. Schwingungserregervorrichtung gemäß Anspruch 3 oder 4,
**dadurch gekennzeichnet, dass** die Unwuchtwellen (4, 4'; 5, 5') in einer Ebene liegen.

6. Schwingungserregervorrichtung gemäß Anspruch 3 oder 4,
**dadurch gekennzeichnet, dass** die Unwuchtwellen (4, 4'; 5, 5') räumlich versetzt zueinander angeordnet sind.

7. Schwingungserregervorrichtung nach einem der vorhergehenden Ansprüche,
**dadurch gekennzeichnet, dass** jedes Unwuchtwellenpaar (3, 4) eine Unwuchtwelle (10) mit veränderbarer Phasenlage aufweist.

8. Schwingungserregervorrichtung gemäß Anspruch 7,
**dadurch gekennzeichnet, dass** eine Synchronisiervorrichtung zur synchronen Verstellung der Phasenlage vorhanden ist.

9. Schwingungserregervorrichtung gemäß Anspruch 7 oder 8,
**dadurch gekennzeichnet, dass** die Synchronisiervorrichtung zur gleichsinnigen, gemeinsamen Phasenverstellung beider Unwuchtwellenpaare (3, 4) ausgebildet ist.

10. Schwingungserregervorrichtung gemäß Anspruch 7 oder 8,
**dadurch gekennzeichnet, dass** eine Vorrichtung zur unabhängigen Phasenverstellung vorhanden ist.

11. Schwingungserregervorrichtung einem der Ansprüche 8 bis 10,
**dadurch gekennzeichnet, dass** die Synchronisiervorrichtung einen hydraulisch arbeitenden Stromteiler aufweist.

12. Schwingungserregervorrichtung einem der vorhergehenden Ansprüche,
**dadurch gekennzeichnet, dass** zumindest diagonale Unwuchtwellen (4, 4'; 5, 5') drehfest gekoppelt sind.

13. Schwingungserregervorrichtung gemäß Anspruch 12,
**dadurch gekennzeichnet, dass** alle Unwuchtwellen (4, 4'; 5, 5') drehfest gekoppelt sind.

14. Schwingungserregervorrichtung gemäß Anspruch 12 oder 13,
**dadurch gekennzeichnet, dass** die drehfeste Kopplung aus einem Getriebe (25) mit zwei Kronenrädern (6) und damit in Eingriff stehenden Stirnräder (7, 8) an den Unwuchtwellen (4, 4') und (5,5') besteht.

15. Schwingungserregervorrichtung gemäß Anspruch 14,
**dadurch gekennzeichnet, dass** das Getriebe (25) mit einem einzigen Antrieb (1) wirkungsverbunden ist.

## Claims

1. An oscillation generating device for use in a soil compacter, comprising a first unbalance shaft pair (2) and a tipping moment compensation device (3) wherein a second unbalance shaft pair (3) is arranged adjacent to the first unbalance shaft pair as the tipping moment compensation device (3) wherein the unbalance shaft pairs (3, 4) rotate in opposite directions, and diagonally opposite unbalance shafts (4, 4'; 5, 5') rotate in the same direction.

2. The oscillation generating device according to claim 1, wherein the unbalance shafts (4,5) of the first unbalance shaft pair (2) are aligned pairwise with the unbalance shafts (4', 5') of the second unbalance shaft pair (3).

3. The oscillation generating device according to claim 1, wherein the unbalance shafts (4,5) of the first unbalance shaft pair (2) are offset in crossed symmetry, and in an axially parallel manner, relative to the unbalance shafts (4', 5') of the second unbalance shaft pair (3).

4. The oscillation generating device according to claim 3, wherein the spacings of the diagonally opposite unbalance shafts (4, 4'; 5, 5') are different.

5. The oscillation generating device according to claim 3 or 4, wherein the unbalance shafts (4, 4'; 5, 5') are located in one plane.

6. The oscillation generating device according to claim 3 or 4, wherein the unbalance shafts (4, 4'; 5, 5') are arranged spatially offset relative to each other.

7. The oscillation generating device according to one of previous claims, wherein each unbalance shaft pair (3, 4) comprises an unbalance shaft (10) with changeable phase position.

8. The oscillation generating device according to claim 7, comprising a synchronising device for synchronous adjustment of phase position.

9. The oscillation generating device according to claim 7 or 8, comprising a synchronising device for synchronous phase adjustment of the unbalance shaft pairs (3, 4).

10. The oscillation generating device according to claim 1, comprising a device for independent phase adjustment.

11. The oscillation generating device according to one of the claims 8 to 10, wherein the synchronising device comprises a hydraulically operated flow divider.

12. The oscillation generating device according to claim 1, wherein all unbalance shafts are coupled so that they rotate in unison.

13. The oscillation generating device according to claim 12, wherein the diagonal unbalance shafts (4, 4', 5, 5') are coupled so that they rotate in unison.

14. The oscillation generating device according to claim 12 or 13, wherein the coupling rotating in unison includes a transmission (25) with two crown gears (6), and spur gears (7, 8) on the unbalance shafts (4, 4') and (5, 5') and meshing with them.

15. The oscillation generating device according to claim 14, wherein the transmission (25) is operatively connected to a single drive (1).

## Revendications

1. Dispositif générateur de vibrations utilisable dans une dameuse pour sols avec une première paire d'arbres déséquilibrés (2) et avec un dispositif de compensation du moment d'inclinaison (3) **caractérisé en ce que** le dispositif de compensation du moment d'inclinaison (3) est formé par une deuxième paire d'arbres déséquilibrés (3) disposée près de la première dans le sens de l'axe et **en ce que** les paires d'arbres déséquilibrés (3, 4) tournent en sens opposé et les arbres déséquilibrés (4, 4' ; 5, 5') se faisant face en diagonale tournent dans le même sens.

2. Dispositif générateur de vibrations selon la revendication 1, **caractérisé en ce que** les arbres déséquilibrés (4, 5) d'une paire d'arbres déséquilibrés (2) sont alignés par paire avec les arbres déséquilibrés (4', 5') de l'autre paire d'arbres déséquilibrés (3).

3. Dispositif générateur de vibrations selon la revendication 1, **caractérisé en ce que** les arbres déséquilibrés (4, 5) d'une paire d'arbres déséquilibrés (2) sont décalés par rapport aux arbres déséquilibrés (4', 5') de l'autre paire d'arbres déséquilibrés (3) de manière parallèle à l'axe dans une symétrie croisée.

4. Dispositif générateur de vibrations selon la revendication 3, **caractérisé en ce que** les distances entre les arbres déséquilibrés (4, 4' ; 5, 5') opposés en diagonale sont différentes.

5. Dispositif générateur de vibrations selon la revendication 3 ou 4, **caractérisé en ce que** les arbres déséquilibrés (4, 4' ; 5, 5') se trouvent dans le même plan.

6. Dispositif générateur de vibrations selon la revendication 3 ou 4, **caractérisé en ce que** les arbres déséquilibrés (4, 4' ; 5, 5') sont décalés dans l'espace les uns par rapport aux autres.

7. Dispositif générateur de vibrations selon l'une des revendications précédentes, **caractérisé en ce que** chaque paire d'arbres déséquilibrés (3, 4) présente un arbre déséquilibré (10) ayant une position de phase modifiable.

8. Dispositif générateur de vibrations selon la revendication 7, **caractérisé en ce qu'**il est prévu un dispositif de synchronisation pour le réglage synchronie de la position de phase.

9. Dispositif générateur de vibrations selon la revendication 7 ou 8, **caractérisé en ce que** le dispositif de synchronisation est conçu en vue d'un réglage commun et dans le même sens de la phase des deux paires d'arbres déséquilibrés (3, 4).

10. Dispositif générateur de vibrations selon la revendication 7 ou 8, **caractérisé en ce qu'**il est prévu un dispositif pour le réglage indépendant de la phase.

11. Dispositif générateur de vibrations selon l'une des revendications 8 à 10, **caractérisé en ce que** le dispositif de synchronisation comprend un diviseur de courant à action hydraulique.

12. Dispositif générateur de vibrations selon l'une des revendications précédentes, **caractérisé en ce que** les arbres déséquilibrés (4, 4' ; 5, 5') en diagonale au moins sont couplés de façon solidaire en rotation.

13. Dispositif générateur de vibrations selon la revendication 12, **caractérisé en ce que** tous les arbres déséquilibrés (4, 4' ; 5, 5') sont couplés de façon solidaire en rotation.

14. Dispositif générateur de vibrations selon la revendication 12 ou 13, **caractérisé en ce que** le couplage solidaire en rotation se compose d'un engrenage (25) avec deux couronnes (6) et des roues droites (7, 8) se mettant en prise avec celles-ci sur les arbres déséquilibrés (4, 4') et (5, 5').

15. Dispositif générateur de vibrations selon la revendication 14, **caractérisé en ce que** l'engrenage (25) est en liaison active avec un seul entraînement (1).
